# EUROPÄISCHE PATENTSCHRIFT

(11) **EP 0 188 642 B1**
(45) Veröffentlichungstag und Bekanntmachung des Hinweises auf die Patenterteilung: **26.10.1988**
(21) Anmeldenummer: 85100602.3
(22) Anmeldetag: 22.01.1985
(51) Int. Cl.: H01R 13/405

(54) **Steckverbindung**
Coupler system
Système de couplage

(43) Veröffentlichungstag der Anmeldung: 30.07.1986
(73) Patentinhaber: DEERE & COMPANY, Moline, Illinois 61265 (US)
(72) Erfinder: Lenski, Ralph, Dipl.-Ing., D-6660 Zweibrücken (DE)
(74) Vertreter: Feldmann, Bernhard

(56) Entgegenhaltungen:
- DE-A- 2 629 259
- GB-A- 972 319
- US-A- 3 744 128

## Beschreibung

Die Erfindung bezieht sich auf eine Steckverbindung für elektrische Kabelsysteme mit einem Kupplungselement bzw. Steckergehäuse zur Aufnahme eines oder mehrerer Kabel bzw. Litzen, die jeweils endseitig an ihren äusseren Enden mit einem Kontaktteil versehen sind, der gemeinsam mit einem Teil des Kabels in einer im Kupplungselement bzw. Steckergehäuse vorgesehenen Bohrung aufgenommen und mittels einer Klebemasse in der Bohrung fixiert ist.

Es ist allgemein bekannt, Steckverbindungen für elektrische Kabelsysteme mit einem Steckergehäuse so auszubilden, dass in den in dem Stekkergehäuse vorgesehenen Bohrungen zahlreiche Kabel bzw. Litzen aufgenommen werden können. Damit die einzelnen Litzen nicht aus dem Steckergehäuse herausgezogen werden können, sind diese mittels einer kautschukartigen Klebemasse in den im Steckergehäuse vorgesehenen Bohrungen festgeklebt, wobei die Kontaktteile der Litzen mit dem Gehäuse verrasten. Durch den Verguss der Klebemasse ergibt sich jedoch eine wesentlich höhere Ausreisskraft der Litzen aus dem Steckergehäuse. Die an den Litzen angeschlossenen Stecker dürfen jedoch nicht mit Klebemasse in Berührung kommen, damit sie beim Kupplungsvorgang sich gegenüber dem zugehörigen Kupplungsteil einer Litze ausrichten können. Die Verwendung einer kautschukartigen Klebemasse macht es erforderlich, dass für jeden einzelnen Stecker die Viskosität der Klebemasse genau festgelegt werden muss, um somit auch zu erreichen, dass die Klebemasse nicht an der Litze in der Bohrung vorbeiläuft und mit den einzelnen Kontakten in Berührung kommt.

Demgegenüber liegt der Erfindung die Aufgabe zugrunde, die einzelnen Litzen in einem Kupplungselement bzw. Steckergehäuse derart aufzunehmen und mit dem Kupplungselement bzw. Steckergehäuse zu verbinden, dass eine Berührung der Klebemasse mit den einzelnen Kontakten ausgeschaltet wird, auch dann, wenn in den einen gleichen Durchmesser aufweisenden Bohrungen Kabelteile mit unterschiedlichen Durchmessern eingeführt sind. Diese Aufgabe ist dadurch gelöst worden, dass zumindest ein Teil des Kabels mittels eines thixotropen Klebers in der Bohrung verklebt und durch Bewegung des Kabels bzw. des Kupplungselements oder des Stekkergehäuses und des das Kabel umgebenden Klebers die Eindringtiefe des Klebers in die Bohrung bestimmt wird. Durch die Verwendung eines thixotropen Klebers kann der Einfüllvorgang des Klebers in die entsprechende Bohrung, in der das Kabel aufgenommen ist, genau bestimmt werden, da durch die Bewegung des Steckergehäuses oder des Kupplungselements bzw. des zugehörigen Kabelstranges die Viskosität des Klebers verändert wird. Das Eindringen des Klebers in die entsprechenden Bohrungen wird so lange gewährleistet, solange die entsprechende Bewegung der einzelnen Kabel bzw. des Steckergehäuses erfolgt. Nach Beendigung des Bewegungsvorganges der einzelnen Teile verändert sich die Viskosität des Klebemittels derart, dass ein weiteres Eindringen des Klebemittels in die Bohrungen zu den einzelnen Kontakten ausgeschaltet wird. Hierdurch wird ein einwandfreier Sitz der einzelnen Kabel bzw. Litzen in den Bohrungen gewährleistet und gleichzeitig eine Zentriermöglichkeit des entsprechenden Kontaktes erreicht. Beim Kupplungsvorgang zwischen den einzelnen Kontakten ist ein selbsttätiges Ausrichten der Kontakte möglich. Die Verwendung des thixotropen Klebers gestattet auch das Eindringen in solche Bohrungen, in denen keine Kabel untergebracht sind; jedoch wird gleichzeitig sichergestellt, dass die Klebemasse nicht durch die Bohrungen hindurchläuft, da die einzelnen Teile der Steckverbindung nur kurzfristig bewegt werden. Dabei ist es vorteilhaft, dass der Kleber aus einem Harz-Härter-Gemisch auf Polyurethanbasis besteht, der im Bereich der oberen Öffnung der Bohrung einen Teil des Kabels mit dem Kupplungselement bzw. dem Steckergehäuse fest verbindet. Das Harz-Härter-Gemisch bzw. Zwei-Komponenten-Gemisch auf Polyurethanbasis gestattet einen einwandfreien Sitz des Kabels in der Bohrung, nachdem der Kleber ausgehärtet ist. Gleichzeitig wird eine einwandfreie Abdichtung mittels des Klebers erzielt, da sämtliche Öffnungen im Stekkergehäuse oder im Kupplungselement mittels der Klebemasse verschlossen werden können. Dabei spielt es keine Rolle, ob der Durchmesser der entsprechenden Bohrungen bzw. der Ringspalte zwischen dem Kabel und der Bohrung unterschiedlich gross ist. Durch fortlaufende Veränderungen der Viskosität des Klebers kann auf einfache Weise die Eindringtiefe in die Bohrung mit unterschiedlichem Durchmesser bestimmt werden. Hierzu ist es vorteilhaft, dass die Leerbohrungen im Kupplungsgehäuse bzw. im Steckergehäuse mittels Klebemasse im Bereich der Öffnung zur Aufnahme des Kabelteiles verschliessbar sind. Da der Kleber lediglich im oberen Bereich der Öffnung der entsprechenden Bohrungen zur Aufnahme des Kabels vorgesehen ist, wird sichergestellt, dass der Kleber nicht mit dem entsprechenden Kontakt des Kabels in Berührung kommt. Ein einwandfreies Zusammenstecken von Kupplung und Stecker erhält man dadurch, dass ein Teil des Kabels bzw. der Litze unbeweglich und Stecker bzw. Kontakthülsen zur Verbindung mit einem Gegenstück beweglich in der Bohrung aufgenommen ist. Hierzu ist es auch vorteilhaft, dass die einzelnen im Steckergehäuse vorgesehenen Bohrungen zur Aufnahme von Kabeln bzw. Litzen mit unterschiedlichem Durchmesser gleich gross sind und die Kabel mittels des thixotropen Klebers in den Bohrungen festsetzbar sind.

Im folgenden wird die Erfindung anhand von lediglich einen Ausführungsweg darstellenden Zeichnungen näher erläutert. Es zeigt:
Fig. 1 eine Querschnittdarstellung eines Kupplungselements einer Steckverbindung für elektrische Kabelsysteme,
Fig. 2 ein Steckergehäuse, mit dem das Kupplungselement gemäss Fig. 1 verschraubbar ist, wobei das Steckergehäuse für den Einfüllvorgang des Klebers um die Längsmittelachse des zugehörigen Kabelstranges bewegbar ist,
Fig. 3 eine Rütteleinrichtung für das Kupplungselement bzw. das Steckergehäuse zur Veränderung der Viskosität des Klebers.

In der Zeichnung ist mit 10 ein Kupplungsteil bezeichnet, das auf einem Kupplungselement 12 drehbar angeordnet ist. Das Kupplungselement weist an seinem Aussenumfang ein Gewinde 14 zur Befestigung eines Kabelrohrs 16 und zahlreiche kleine Bohrungen 18 auf, die sich durch das Kupplungselement 12 erstrecken. Jede Bohrung 18 besteht aus einem ersten Bohrungsabschnitt 20, dessen Durchmesser grösser ist als der Durchmesser eines zweiten Bohrungsabschnittes 22. In dem zweiten Bohrungsabschnitt ist eine zylindrisch ausgebildete Kontakthülse 24 axial unverschiebbar, radial jedoch etwas beweglich angeordnet, die sich in den ersten Bohrungsabschnitt 20 erstreckt und an ihrem Ende eine Litze 26 aufnimmt, die mit mehreren Litzen in das Kabelrohr 16 eingezogen werden. Mit Bezug auf Fig. 1 ist der rechte Teil des Kupplungselements 12 mit einer zylindrischen Sackbohrung 28 versehen, die zur Aufnahme eines in Fig. 2 dargestellten Stekkergehäuses 30 dient. Wie aus Fig. 2 hervorgeht, ist das Steckergehäuse 30 mit einem Gewindeteil 32 versehen, der in den Kupplungsteil 10 eingeschraubt werden kann. Hierzu weist der Kupplungsteil 10 ebenfalls Gewindeteile 34 auf. Das in Fig. 2 dargestellte Steckergehäuse 30 ist mit einem rechteckförmigen vier Bohrungen 36 aufweisenden Flansch 38 ausgerüstet, der an eine entsprechende am Arbeitsgerät vorgesehene Halterung 40 angeschraubt werden kann.

Um die in den ersten Bohrungsabschnitten 20 aufgenommenen Litzen 26 mit den Bohrungsabschnitten 20 fest zu verbinden, werden der Kupplungsteil 10 und das Steckergehäuse 30 beispielsweise auf einen Rütteltisch 42 montiert. Der Rütteltisch 42 kann hierzu mit einem Ringflansch 44 zur Aufnahme des Kupplungsteils 10 bzw. des Steckergehäuses 30 ausgerüstet sein. Nach Montage des Kupplungsgehäuses wird die Litze 26 mit der zugehörigen Kontakthülse 24 in die Bohrung 18 eingeführt, bis sie an den Boden der Sacklochbohrung 28 herangeführt ist. Danach kann die Litze im ersten Bohrungsabschnitt 20 mittels eines kleinen Keiles mittig zum Bohrungsabschnitt ausgerichtet werden. Da die Kontakthülsen 24 der Litzen im zweiten Bohrungsabschnitt etwas seitenbeweglich sind, erfolgt die genaue Zentrierung der Kontakthülsen durch Einführen von Gegenkontaktstiften beim Kuppeln von Steckergehäuse 30 und Kupplungsteil 10. Anschliessend wird eine thixotrope Klebemasse in die zahlreichen Bohrungen 18 (gemäss Fig. 3) von oben eingegeben und dabei gleichzeitig der Kupplungsteil 10 mittels des Rütteltisches 42 so bewegt, dass die Viskosität des Klebers verändert wird und dieser in die Bohrungen eindringen kann. Ist genügend Kleber in die einzelnen Bohrungen eingedrungen, ohne dass dabei die Kontakthülse mit dem Kleber in Berührung gebracht worden ist, wird das Rütteln des Kupplungsteils 10 beendet, und die Viskosität des Klebers verändert sich so schnell, dass ein weiteres Nachfliessen des Klebers in die Bohrungen ausgeschaltet wird. Aus Fig. 3, in der der Kleber mit 46 bezeichnet ist, geht hervor, dass lediglich im oberen Bereich der Bohrungen 18 der Kleber eingedrungen ist. Durch Veränderungen der Viskosität des Klebers wird auch ein Eindringen des Klebers in relativ kleine Ringspalte oder Bohrungen gewährleistet. Ausserdem wird bei relativ grossem Bohrungsdurchmesser der einzelnen Bohrungen verhindert, dass der Kleber zu weit in die Bohrung eindringt. Um die Viskosität des Klebers zu verändern, kann auch das Steckergehäuse 30 gemäss Fig. 2 um die Mittelachse des Kabelrohrs 16 ein-oder zweimal bewegt werden, wobei ausreichend viel Kleber in die entsprechenden Bohrungen bzw. Ringspalte des Steckergehäuses eindringt. Die Verwendung eines thixotropen Klebers gestattet also eine einwandfreie Abdichtung aller im Steckergehäuse vorgesehenen Öffnungen, da der Kleber ohne weiteres auch in relativ kleine Bohrungen eindringen kann und diese somit gegenüber den Kontakten bzw. den Kontakthülsen abdichtet. Nachdem der Kleber in die entsprechenden Bohrungen bzw. Öffnungen im Kupplungselement 12 bzw. des Steckergehäuses 30 eingeführt worden ist, wird zur Veränderung der Viskosität des Klebers der Rüttelvorgang der einzelnen Teile eingestellt, um dann den Kleber entsprechend aushärten zu lassen.

## Patentansprüche

1. Steckverbindung für elektrische Kabelsysteme mit einem Kupplungselement bzw. Stekkergehäuse (12, 30) zur Aufnahme eines oder mehrerer Kabel bzw. Litzen (26), die jeweils endseitig an ihren äusseren Enden mit einem Kontaktteil versehen sind, der gemeinsam mit einem Teil des Kabels in einer im Kupplungselement bzw. Steckergehäuse (12, 30) vorgesehenen Bohrung (18) aufgenommen und mittels einer Klebemasse (46) in der Bohrung (18) fixiert ist, dadurch gekennzeichnet, dass zumindest ein Teil des Kabels mittels eines thixotropen Klebers (46) in der Bohrung (18) verklebt und durch Bewegung des Kabels bzw. des Kupplungselements (12) oder des Steckergehäuses (30) und des das Kabel umgebenden Klebers die Eindringtiefe des Klebers in die Bohrung (18) bestimmt wird.

2. Steckverbindung nach Anspruch 1, dadurch gekennzeichnet, dass der Kleber (46) aus einem Harz-Härter-Gemisch auf Polyurethanbasis besteht, der im Bereich der oberen Öffnung der Bohrung (18) einen Teil des Kabels mit dem Kupplungselement (12) bzw. dem Steckergehäuse (30) fest verbindet.

3. Steckverbindung nach Anspruch 1 oder 2, dadurch gekennzeichnet, dass die Leerbohrungen im Kupplungselement (12) bzw. im Steckergehäuse (30) mittels Klebemasse im Bereich der Öffnung zur Aufnahme des Kabelteiles verschliessbar sind.

4. Steckverbindung nach einem der vorherigen Ansprüche, dadurch gekennzeichnet, dass ein Teil des Kabels bzw. der Litze (26) unbeweglich und Stecker bzw. Kontakthülsen (24) zur Verbindung mit einem Gegenstück beweglich in der Bohrung aufgenommen sind.

5. Steckverbindung nach einem der vorherigen Ansprüche, dadurch gekennzeichnet, dass die einzelnen im Steckergehäuse (30) vorgesehenen Bohrungen zur Aufnahme von Kabeln bzw. Litzen (26) mit unterschiedlichem Durchmesser gleich gross sind und die Kabel mittels des thixotropen Klebers in den Bohrungen festsetzbar sind.

## Revendications

1. Système de connexion pour des systèmes de câbles électriques comportant un élément de raccordement ou un logement de prise (12,30) pour recevoir un ou plusieurs câbles ou torons (26) qui comportent chacun au bout, à leurs extrémités extérieures un élément de contact qui est reçu en même temps qu'une partie du câble dans un alésage (18) prévu dans l'élément de raccordement ou de logement de prise (12, 30) et est fixé au moyen d'une matière adhésive (46) dans l'alésage (18), caractérisé en ce qu'au moins une partie du câble est collée au moyen d'un adhésif thixotrope (46) dans l'alésage (18) et en ce que le mouvement du câble ou de l'élément de raccordement (12) où du logement de prise (30) et de l'adhésif entourant la câble détermine la profondeur de pénétration de l'adhésif dans l'alésage (18).

2. Système de connexion selon la revendication 1, caractérisé en ce que l'adhésif (46) est constitué par un mélange résine-durcisseur à base de polyuréthane qui relie rigidement dans la zone de l'ouverture supérieure de l'alésage (18) une partie du câble à l'élément de raccordement (12) ou au logement de prise (30).

3. Système de connexion selon la revendication 1 ou 2, caractérisé en ce que les alésages vides dans l'élément de raccordement (12) ou dans le logement de prise (30) peuvent être obturés au moyen de matière adhésive dans la zone de l'ouverture pour la réception de la partie de câble.

4. Système de connexion selon l'une des revendications précédentes, caractérisé en ce qu'une partie du câble ou du toron (26) est reçue en étant immobilisée et des connecteurs mâles ou des connecteurs femelles (24), pour le raccordement avec un élément complémentaire sont reçus de façon à pouvoir se déplacer, dans l'alésage.

5. Système de connexion selon l'une des revendications précédentes, caractérisé en ce que les différents alésages prévus dans le logement de prise (30) pour la réception de câbles ou torons (26) de diamètre variable sont de même dimension, et en ce que les câbles peuvent être bloqués dans les alésages au moyen de l'adhésif thixotrope.

## Claims

1. Plug connection for electrical cable systems with a coupling element or plug housing (12, 30) for receiving one or more cables or conductors (26), which are each provided at their outer ends with a contact part, which is received together with a part of the cable in a bore (18) provided in the coupling element or plug housing (12, 30) and is fixed by means of an adhesive mass (46) in the bore (18), characterized in that at least a part of the cable is stuck in the bore (18) by means of a thixotropic adhesive (46) and by movement of the cable or the coupling element (12) or the plug housing (30) and the adhesive surrounding the cable the penetration depth of the adhesive into the bore (18) is determined.

2. Plug connection according to claim 1, characterized in that the adhesive consists of a resin- hardener mixture of polyurethane base, which firmly connects a part of the cable to the coupling element (12) or the plug housing (30) in the region of the upper oppening of the bore (18).

3. Plug connection according to claim 1 or 2, characterized in that the empty bores in the coupling element (12) or in the plug housing (30) are closable by means of the adhesive mass in the region of the opening for receiving the cable part.

4. Plug connection according to one of the preceding claims, characterized in that a part of the cable or the conductor (26) is received immovably and plug or contact shells (24) for the connection with a counterpart are received movably in the bore.

5. Plug connection according to one of the preceding claims, characterized in that the individual bores provident in the plug housing (30) for reception of the cables or conductors (26) having different diameters are of the same size and the cables are adapted to be fixed in the bores by means of the thixotropic adhesive.
